# EUROPÄISCHE PATENTSCHRIFT

(11) **EP 0 698 145 B1**
(45) Veröffentlichungstag und Bekanntmachung des Hinweises auf die Patenterteilung: **12.11.1997**
(21) Anmeldenummer: 94915102.1
(22) Anmeldetag: 23.04.1994
(51) Int. Cl.: E01B 7/22, E01B 3/00

(54) **SCHWELLE FÜR SCHIENEN EINES OBERBAUS FÜR SCHIENENFAHRZEUGE**
SLEEPER FOR RAILS OF SUPERSTRUCTURE FOR RAIL VEHICLES
TRAVERSE POUR RAILS D'UNE SUPERSTRUCTURE DE VOIE POUR VEHICULES SUR RAILS

(30) Priorität: 28.04.1993 DE 4313822
(43) Veröffentlichungstag der Anmeldung: 28.02.1996
(73) Patentinhaber: BWG Butzbacher Weichenbau GmbH, D-35510 Butzbach (DE)
(72) Erfinder: BENENOWSKI, Sebastian, D-35510 Butzbach (DE); DEMMIG, Albrecht, D-14774 Kirchmöser (DE); DIETZE, Hans-Ulrich, D-14789 Wusterwitz (DE); KAIS, Alfred, D-35423 Lich-Eberstadt (DE); NUDING, Erich, D-73434 Aalen (DE)
(74) Vertreter: Stoffregen, Hans-Herbert, Dr. Dipl.-Phys.
(86) Internationale Anmeldenummer: EP9401266
(87) Internationale Veröffentlichungsnummer: WO9425673

(56) Entgegenhaltungen:
- EP-A- 0 552 788
- DE-A- 2 735 797
- DE-C- 482 003
- DE-C- 505 518
- FR-A- 401 332
- US-A- 1 099 179
- US-A- 1 329 648
- US-A- 1 346 651

## Beschreibung

Die Erfindung bezieht sich auf eine Schwelle für Schienen eines Oberbaus für Schienenfahrzeuge, insbesondere auf eine Langschwelle zur Aufnahme von Abschnitten von zumindest drei Schienen mit gegebenenfalls zwischen Schiene und Schwelle angeordneter, Dämpfungseigenschaften aufweisender Zwischenlage, wobei die Schwelle aus zumindest zwei Abschnitten besteht, die derart verbunden sind, daß unter Beibehaltung oder im wesentlichen unter Beibehaltung des Abstandes zwischen den Schienen die Abschnitte relativ zueinander bewegbar sind.

Außerhalb des normalen Gleises des Bahnoberbaus, also insbesondere in Weichen- oder Kreuzungsbereichen oder überall dort, wo mehrere Schienen dicht nebeneinander verlaufen, gelangen grundsätzlich Mono-Schwellen zum Einsatz, auf denen Abschnitte mehrerer nebeneinander verlaufender Schienen befestigt werden. Dabei erfolgt grundsätzlich eine unsymmetrische Belastung, da zum Beispiel Schienen im Radlenker- oder Herzstückbereich steifer als andere ausgebildet sind, so daß sich bei insbesondere hohen dynamischen Belastungen eine geringere Einsenkung ergibt. Hierdurch wird der Fahrkomfort negativ beeinflußt.

Beim Durchfahren entsprechender Gleisabschnitte gelangen die Schwellen, bei denen es sich um beliebige, also Stahl-, Beton-, Holz- oder ansonsten verwendete Schwellen handeln kann, in Eigenschwingungen, die bei sich einstellenden Resonanzen dazu führen können, daß der Unterbau wie Schotterbett verändert wird, wodurch wiederum ein Absenken der Schwelle und damit der Schiene erfolgt. Dieses Absenken erfolgt jedoch nicht über die Länge der Schwelle gleichmäßig, so daß sich zu Gefährdungen führende Fahrbedingungen einstellen können.

Aus der DE 40 04 452 A1 ist ein Verfahren zum spurstabilen Verlegen von zumindest drei mit geringem Abstand voneinander verlegten Gleisen bekannt. Dabei werden überlange Schwellen verwendet, die abwechselnd eine unterschiedliche Anzahl von Schienensträngen halten. Nach der DE 38 29 659 A1 werden Spannbetonschwellen über deren Stirnbereiche aufnehmende Muffen gekoppelt. Um Schienen zu lagern, werden nach dem DE 91 06 438 U1 Y-Schwellen verwendet.

Aus der US 1,099,179 ist eine aus zwei Abschnitten bestehende Schwelle bekannt, die über eine Federeigenschaften aufweisende Platte verbunden sind. Dabei geht die Platte von in den Schwellenabschnitten eingelassenen umgedrehten Schienenabschnitten aus.

Aus der DE 27 35 797 A1 ist ein Eisenbahn-Gleisrost bekannt. Die verwendeten Schwellen können dabei aus untereinander verbundenen Abschnitten bestehen. Hierzu sind unter anderem Hakenverbindungen vorgesehen, um eine Vertikalverschiebung der Abschnitte zu ermöglichen.

Eine Drehzapfenverbindung zwischen Schwellenabschnitten ist aus der DE-C 482 003 bekannt.

Der vorliegenden Erfindung liegt u.a. das Problem zugrunde, überall dort, wo zum Beispiel durch zusätzliche Gleiskomponenten wie in Weichenbereichen durch Radlenker bzw. Herzstücke die Steifigkeit der Schienen verändert und/oder durch Veränderung der Schwellen eine Änderung insbesondere in bezug auf die Einsenkung erfolgt, gleisähnliche Bedingungen zu schaffen, daß also einerseits eine gleichbleibende Einsenkung für jede der auf einer Schelle angeordneten Schiene erfolgt und andererseits sichergestellt ist, daß unabhängig von den statischen und dynamischen Belastungen gleisähnliche Bedingungen herrschen. Letzteres bedeutet, daß bei statischen und dynamischen Belastungen ein weitgehend unverändertes Elastizitätsverhalten in vertikaler Richtung vorliegt. Der Erfindung liegt aber auch das Problem zugrunde, insbesondere Langschwellen derart auszubilden, daß die in diesen erzeugten Schwingungen nicht dazu führen, daß eine Lageveränderung der Schwellen, also eine bleibende Beeinflussung des Unterbaus erfolgt.

Das Problem wird erfindungsgemäß im wesentlichen dadurch gelöst, daß die Abschnitte der Schwelle über eine Verbindung verbunden sind, die elastisch gegenüber den Abschnitten in vertikaler Richtung weicher als in horizontaler Richtung gelagert ist.

Erfindungsgemäß erfolgt eine Aufteilung einer Schwelle in Teilabschnitte unter gleichzeitiger Entkopplung dieser derart, daß sich ein symmetrisches Verhalten ergibt, daß sich also in den Bereichen, in denen auf Schwellenabschnitte mehrere nebeneinander verlaufende Schienen angeordnet sind, gleisähnliche Bedingungen einstellen.

Trotz dieser Entkopplung ist jedoch eine Spurtreue sichergestellt, da die Schwellenabschnitte weiterhin untereinander verbunden bleiben. Allerdings ist durch die Entkopplung eine Relativbewegung in vertikaler Richtung möglich, wobei die Schienenabschnitte in Abhängigkeit von ihren Belastungen versetzt und/oder geneigt zueinander verlaufen können. Dabei erfolgt eine Entkopplung und Relativbewegung zueinander derart, daß die auf den Schwellenabschnitten angeordneten Schienen jeweils im wesentlichen gleiche Einsenkungszahlen aufweisen, also das bereits angesprochene symmetrische Verhalten bei statischen bzw. dynamischen Belastungen zeigen. Die gleiche Einsenkung erfolgt dabei nicht notwendigerweise allein durch die entkoppelten Schwellenabschnitte, sondern auch durch die gegebenenfalls erforderlichen Zwischenlagen zwischen Schiene und Schwellenabschnitt, die im gewünschten und von den jeweiligen Gleisbedingungen erforderlichen Umfang dämpfend nachgiebig ausgebildet sind, ohne daß sich ein nachteiliges Schwingungsverhalten einstellt. Die Dämpfung der jeweiligen Zwischenlage hängt dabei von dem vertikalen Widerstandsmoment der jeweiligen Schienen bzw. des jeweiligen Schienenpaares ab. Die Zwischenlage kann z.B. zwischen Schiene und Rippenplatte oder zwischen dieser und der Schwelle angeordnet sein.

Insbesondere umfaßt die Verbindung eine Platte, die ihrerseits mit mittelbar oder unmittelbar von den Schwellenabschnitten ausgehenden Verbindungselementen über elastische Zwischenschichten verbunden sind. Bei den elastischen Zwischenschichten kann es sich um Elastomere handeln, deren Kennlinien derart ausgebildet sind, daß in vertikaler Richtung eine geringe Federsteifigkeit vorliegt, wohingegen in horizontaler Richtung eine hohe Federsteifigkeit gegeben ist.

Die die Verbindungsplatte elastisch haltenden Verbindungselemente können aus einem oberen, eine Zylinderform aufweisenden und umfangsseitig von der elastischen Zwischenschicht umgebenden Abschnitt und einem unteren Abschnitt geringeren Durchmessers bestehen, der mit einem der Schwellenabschnitte oder einer der Grundplatten verbunden ist. Diese Ansätze können in die Grundplatte geschraubt, eingepreßt oder auch nur lose eingesetzt sein. Bei dem zuletzt vorgesehenen Lösungsvorschlag sollte jedoch zwischen dem Ansatz und der Grundplatte bzw. dem Schwellenabschnitt eine elastische Zwischenlage vorhanden sein, um eine Geräuschbildung auszuschließen.

Die die Verbindung zwischen den Schwellenabschnitten sichernde Platte erfährt über zumindest ein Schraubelement eine in Richtung der Schwelle gerichtete Krafteinleitung, wobei zwischen der Oberseite der Platte und dem Schraubelement eine elastische Abstützung vorhanden ist.

Da die Verbindungsplatte über die Verbindungselemente mit den Grundplatten verbunden ist, werden die Einheiten Verbindungsplatte/Grundplatten über diese durchsetzende Schraubelemente gesichert.

In weiterer Ausbildung der Erfindung kann jedes Schraubelement von einer vorzugsweise bereichsweise exzentrisch ausgebildeten Hülse umgeben sein, durch die eine Abstandsveränderung der Schwellenabschnitte ermöglicht wird.

Die Hülse selbst wird von der Verbindungsplatte beabstandet umgeben, wohingegen zwischen der Hülse und den Grundplatten jeweils ein elastisches Abstandselement angeordnet sein kann, um gleichfalls eine Geräuschbildung auszuschließen.

Die erfindungsgemäße Lehre kann jedoch auch dadurch realisiert werden, daß die Verbindung parallel verlaufende Platten umfaßt, von denen eine schwellenseitige Platte die Schwellenabschnitte verbindet und elastisch sowohl gegenüber den Schwellenabschnitten als auch schwellenabgewandten, jeweils einem Schwellenabschnitt zugeordneten Platten abgestützt ist. Zum Festlegen der Platten können diese gleichfalls von Schraubelementen durchsetzt sein, die in Richtung der Schwellen Kräfte in die Platten einleiten.

Das Schraubelement kann seinerseits von einer Hülse umgeben sein, die gegen die schwellenseitige Platte elastisch abgestützt ist.

Zur elastischen Abstützung zwischen den Platten bzw. den schwellenseitigen Platten und den Schwellenabschnitten ist vorgesehen, daß zwischen einander zugewandten Flächen zwischen den schwellenseitigen und -abgewandten Platten bzw. den Schwellenabschnitten Auskammerungen zur Aufnahme von elastischen Einsätzen vorhanden sind. Dabei können die elastischen Einsätze jeweils von einer Halterung ausgehen, die sich einer Ausnehmung wie Bohrung in vorzugsweise der schwellenseitigen Platte erstrecken.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

Es zeigen:
- Fig. 1: eine Draufsicht auf eine erste Ausführungsform einer erfindungsgemäßen Verbindung zwischen Schwellenabschnitten,
- Fig. 2: einen Schnitt entlang der Linie A-A in Fig. 1,
- Fig. 3: einen Schnitt entlang der Linie B-B in Fig. 1,
- Fig. 4: eine Draufsicht auf einen Teil einer erfindungsgemäßen Verbindung zwischen Schwellenabschnitten,
- Fig. 5: einen Schnitt entlang der Linie V-V in Fig. 4 und
- Fig. 6: eine alternative Ausführungsform zu der der Fig. 3 zu entnehmenden.

In Fig. 1 ist in Draufsicht ein Ausschnitt aus einer Verbindung zwischen Abschnitten (12) und (14) von Schwellen dargestellt. Dabei kann es sich bei den Schwellen um bekannte Ausführungsformen wie Holzschwellen, Betonschwellen, Eisenschwellen oder ähnliches handeln.

Durch die Verbindung der Schwellenabschnitte (12) und (14) soll eine Entkopplung dieser erfolgen, ohne daß Einbußen hinsichtlich Spurtreue von Gleisen erfolgt, die auf den Schwellenabschnitten (12) und (14) befestigt sind. Die Entkopplung soll jedoch dabei allein eine Relativbewegung in vertikaler Richtung ermöglichen, ohne daß eine spürbare Abstandsveränderung erfolgt. Mit anderen Worten soll in vertikaler Richtung eine welche Verbindung gegeben sein, wohingegen es sich in horizontaler Richtung vorzugsweise um eine starre Verbindung handeln soll.

Um die Schwellenabschnitte (12) und (14) zu verbinden, ist eine Verbindungsplatte (16) vorgesehen, die sich von dem Abschnitt (12) zum Abschnitt (14) erstreckt. Die Verbindungsplatte (16) geht ihrerseits von Verbindungselementen aus, die beispielhaft mit den Bezugszeichen (18), (20) und (22) versehen sind.

Die Verbindungselemente (18) und (20) bzw. (22) gehen jeweils von einer Grundplatte (24) aus, die dem Schwellenabschnitt (12) bzw. (14) zugeordnet ist.

In Fig. 2 ist diejenige Grundplatte dargestellt, die dem Abschnitt (12) zugeordnet ist und das Bezugszeichen (24) aufweist. Man erkennt, daß die Verbindungselemente (18) und (20) über Ansätze (26) und (28) mit der Grundplatte (24) verbunden sind. Dabei können die Ansätze (26) und (28) und damit auch die Verbindungselemente (18) und (20) zu der Grundplatte (24) verschraubt oder verpreßt sein. Auch besteht die Möglichkeit, die Ansätze (26) und (28) in die Grundplatte (24) einzusetzen. In diesem Fall sollten jedoch die Aussparungen in der Grundplatte (24) von einer elastischen Schicht ausgekleidet bzw. die Ansätze (26) und (28) von solchen umgeben sein, um Geräuschbildungen auszuschließen.

Oberhalb der Grundplatte (24) erstrecken sich zylindrische Abschnitte (30) und (32) der Verbindungselemente (18) und (20), die über jeweils eine umlaufende Zwischenlage (34) und (36), die aus Elastomeren bestehen kann, mit der Verbindungsplatte (16) verbunden sind. Dabei können die elastischen Zwischenlagen sowohl an den zylindrischen Abschnitt (30) und (32) als auch an der Verbindungsplatte (16) anvulkanisiert sein.

Wie die Fig. 3 verdeutlicht, werden sowohl die Grundplatte (24) als auch die Verbindungsplatte (16) über eine Schraube (38) auf dem Schwellenabschnitt (12) gesichert. Dabei wird der Schaft (40) der Schraube (38) von einer gegebenenfalls exzentrisch ausgebildeten Hülse (42) umgeben, durch die eine Verstellbarkeit der Grundplatte (24) und damit auch der Verbindungsplatte (16) ermöglicht wird.

Unterhalb des Schraubenkopfes (44) ist ein Abstandselement (46) vorgesehen, das auf einem elastischen Ring (48) aufliegt, der seinerseits auf der Oberseite (50) der Verbindungsplatte (16) ruht. Wird nun die Schraube (38) angezogen, so werden die Grundplatte (24) und die Verbindungsplatte (16) gesichert, wobei die Verbindungsplatte (14) beabstandet zur Hülse (42) verläuft.

Die Beabstandung zwischen der Verbindungsplatte (16) und den Grundplatten (24) erfolgt über den zylindrischen Abschnitt (30) bzw. (32) des Verbindungselementes (18) bzw. (20), dessen Unterseite flächig auf der Grundplatte (24) aufliegt, wie insbesondere die Fig. 2 zeigt.

Das Ausführungsbeispiel der Fig. 4 und 5 unterscheidet sich von dem der Fig. 1 bis 3 in der Art der Verbindung zwischen einer Verbindungsplatte (50) und dieser zugeordneten Schwellenabschnitte (12) bzw. schwellenabgewandten Platten (52), die ihrerseits jeweils einem der Schwellenabschnitte zugeordnet sind.

So ist die Verbindungsplatte (50) schwellenseitig angeordnet, die sowohl gegenüber dem Schwellenabschnitt (12) als auch gegenüber den schwellenabgewandten Platten (52) elastisch abgestützt ist. Hierzu sind elastische Zwischenlagen (54), (56) bzw. (58), (60) vorgesehen, die in zylindrischen Auskammerungen (62), (64), (66) und (68) angeordnet sind, die zwischen einander zugewandten Flächen der schwellenseitigen Platte (50) und der schwellenabgewandten Platte (52) bzw. zwischen der vorzugsweise eben ausgebildeten Oberseite (70) des Schwellenabschnittes (12) und der zugewandten Fläche in der Verbindungsplatte (50) vorhanden sind. Dabei gehen die elastischen Zwischenlagen (54), (56), (58), (60) von im Schnitt T-förmigen Halterungen aus, von denen eine mit dem Bezugszeichen (72) versehen ist. Ein Ansatz (74) der Halterung (72) erstreckt sich in Bohrungen (76) der Verbindungsplatte (50).

Gesichert werden die Verbindungsplatte (50) sowie die schwellenabgewandten Platten (52) über Schrauben (78), deren Schäfte (80) jeweils von einer Hülse (82) umgeben ist, die gegebenenfalls exzentrisch ausgebildet sein kann, um eine Längsverschiebung der Platten (50) und (52) zu ermöglichen. Ferner wird aus der Schnittdarstellung gemäß Fig. 5 ersichtlich, daß die Verbindungsplatte (50) gegenüber der Hülse (82) und damit gegenüber der Schraube (78) über eine elastische Zwischenlage (84) abgestützt ist, die gegebenenfalls an der Zwischenplatte (50) und/oder der Hülse (82) anvulkanisiert sein kann.

Fig. 6 stellt eine Alternative zu der der Fig. 3 zu entnehmenden Schnittdarstellung dar, durch die sichergestellt wird, daß eine Bewegung der Platten (16), (24) und der Hülse (42) zu einer Geräuschbildung nicht führt.

Durch die der Fig. 6 zu entnehmende Ausführungsform bilden die Grundplatte (24) und die Verbindungsplatte (16), eine das Schraubelement (38) umgebende Hülse (84) sowie das Schraubelement (38) selbst eine Einheit. Hierzu weist die Hülse (84) im oberen Bereich ein Gewinde (86) auf, auf das eine Kappe (88) schraubbar ist, die über den elastischen Ring (48) Kräfte in die Verbindungsplatte (16) und damit über die Verbindungselemente (18), (20), (22) auf die Grundplatte (24) in Richtung des Schwellenabschnitts (12) einleitet.

Die Hülse (84) kann ihrerseits über das Schraubelement (38) gesichert sein, wenn letzteres angezogen wird. Alternativ besteht die Möglichkeit, die Hülse (84) mit der Platte (24) z.B. über ein Gewinde oder einen Stift zu verbinden.

Ferner ist anzumerken, daß eine Abstandsveränderbarkeit zwischen den Schwellenabschnitten (12) und (14) nicht nur mittels einer exzentrisch ausgebildeten Hülse, sondern auch über die Grundplatten (24) selbst erfolgen kann. Dies ist dann möglich, wenn die Aufnahmen für die Ansätze (26) und (28) der Verbindungselemente (18) und (20) in in bezug auf das das Schraubelement (38) umgebende Zentrum der Grundplatte (24) versetzt zueinander angeordneten Ausnehmungen eingebracht werden. Bei einer entsprechenden Ausführungsform braucht die Grundplatte (24) nur um den Schaft (40) der Schraube (38) jeweils um 90° gedreht zu werden, um hierdurch eine Abstandsveränderbarkeit zwischen den Schwellenabschnitten (12) und (14) zu ermöglichen.

## Patentansprüche

1. Schwelle für Schienen eines Oberbaus für Schienenfahrzeuge, insbesondere Langschwelle zur Aufnahme von Abschnitten von zumindest drei Schienen mit gegebenenfalls zwischen Schiene und Schwelle angeordneter, Dämpfungseigenschaften aufweisender Zwischenlage, wobei die Schwelle aus zumindest zwei Abschnitten (12, 14) besteht, die derart verbunden sind, daß unter Beibehaltung oder im wesentlichen unter Beibehaltung des Abstandes zwischen den Schienen die Abschnitte relativ zueinander bewegbar sind,
**dadurch gekennzeichnet**,
daß die Abschnitte (12, 14) der Schwelle über eine Verbindung (16, 50) verbunden sind, die elastisch gegenüber den Abschnitten in vertikaler Richtung welcher als in horizontaler Richtung gelagert ist.

2. Schwelle nach Anspruch 1,
**dadurch gekennzeichnet,**
daß die Verbindung eine Platte (16) umfasst, die ihrerseits mit mittelbar oder unmittelbar von den Schwellenabschnitten (12, 14) ausgehenden Verbindungselementen (18, 20, 22) über elastische Zwischenschichten (34, 36) verbunden ist.

3. Schwelle nach Anspruch 1 oder 2,
**dadurch gekennzeichnet,**
daß die Verbindungselemente (18, 20, 22) von Grundplatten (24) ausgehen, die ihrerseits mit den Schwellenabschnitten (12, 14) vorzugsweise über die die Schwellenabschnitte (12, 14) verbindende Platte (16) sichernde Schraubelemente (78) verbunden sind.

4. Schwelle nach zumindest einem der vorhergehenden Ansprüche,
**dadurch gekennzeichnet,**
daß die Verbindungselemente (18, 20, 22) jeweils aus einem oberen, eine Zylinderform aufweisenden und umfangsseitig von der elastischen Zwischenschicht (34, 36) wie Elastomer umgebenden Abschnitt (30, 32) und einem mit einem der Grundplatten (24) verbundenen unteren Abschnitt (26, 28) geringeren Durchmessers bestehen.

5. Schwelle nach zumindest einem der vorhergehenden Ansprüche,
**dadurch gekennzeichnet,**
daß der untere als Ansatz ausgebildete Abschnitt (24, 26) des Verbindungselementes (18, 20, 22) in die Grundplatte (24) geschraubt, eingepreßt oder eingesetzt ist.

6. Schwelle nach zumindest einem der vorhergehenden Ansprüche,
**dadurch gekennzeichnet,**
daß die die Schwellenabschnitte (14) verbindende Platte (16) über Schraubelemente (38) eine in Richtung der Schwelle gerichtete Krafteinleitung erfährt, wobei zwischen der Oberseite der Platte und dem Schraubelement (38) eine elastische Abstützung erfolgt.

7. Schwelle nach zumindest einem der vorhergehenden Ansprüche,
**dadurch gekennzeichnet,**
daß das Schraubelement (38) von einer vorzugsweise bereichsweise exzentrisch ausgebildeten Hülse (84) umgeben ist, über die eine Abstandsveränderbarkeit der Schwellenabschnitte (12, 14) erfolgt.

8. Schwelle nach zumindest einem der vorhergehenden Ansprüche,
**dadurch gekennzeichnet,**
daß die die Verbindung zwischen den Schwellenabschnitten (12, 14) sichernde Platte (16) beabstandet die Hülse (84) umgibt.

9. Schwelle nach zumindest einem der vorhergehenden Ansprüche,
**dadurch gekennzeichnet,**
daß die elastische Zwischenschicht (34, 36) an der Platte (16) und/oder an den oberen Abschnitt (30, 32) des Verbindungselementes (18, 20, 22) anvulkanisiert ist.

10. Schwelle nach zumindest Anspruch 1,
**dadurch gekennzeichnet,**
daß die Verbindung parallel zueinander verlaufende Platten (50, 52) umfasst, von denen eine schwellenseitige Platte (50) die Schwellenabschnitte (12) verbindet und elastisch sowohl gegenüber den Schwellenabschnitten als auch schwellenabgewandten, jeweils einem der Schwellenabschnitte zugeordneten Platten (52) abgestützt ist.

11. Schwelle nach zumindest Anspruch 10,
**dadurch gekennzeichnet,**
daß die Platten (50, 52) von Schraubelementen (78) durchsetzt sind, die in Richtung der Schwellen Kräfte in die Platten einleiten.

12. Schwelle nach zumindest einem der vorhergehenden Ansprüche,
**dadurch gekennzeichnet,**
daß das Schraubelement (78) von einer Hülse (82) umgeben ist, gegen die die Schwellenabschnitte (12) verbindende Platte (50) elastisch abgestützt ist.

13. Schwelle nach zumindest einem der vorhergehenden Ansprüche,
**dadurch gekennzeichnet,**
daß zwischen einander zugewandten Flächen zwischen schwellenseitiger Platte (50) und schwellenabgewandten Platten (52) Auskammerungen (62, 64) zur Aufnahme von elastischen Einsätzen (54, 58) ausgebildet sind.

14. Schwelle nach zumindest Anspruch 13,
**dadurch gekennzeichnet,**
daß die elastischen Einsätze (54, 58) von einer Halterung (72) ausgehen, die sich jeweils in eine Ausnehmung wie Bohrung (76) in eine der Platten, vorzugsweise der schwellenseitigen Platte (50) erstrecken.

15. Schwelle nach zumindest einem der vorhergehenden Ansprüche,
**dadurch gekennzeichnet,**
daß sich zwischen zugewandten Flächen der schwellenseitigen Platte (50) und den Schwellenabschnitten (12) elastische Einsätze (56, 60) erstrecken, die ihrerseits jeweils von einer Halterung ausgehen, die sich abschnittsweise in einer Ausnehmung wie Bohrung der schwellenseitigen Platte (50) erstreckt.

16. Schwelle nach zumindest einem der vorhergehenden Ansprüche,
**dadurch gekennzeichnet,**
daß auf die Hülse eine Kappe (88) schraubbar ist, über die eine in Richtung des Schwellenabschnittes (12, 14) gerichtete Kraft in die Verbindungsplatte (16) und in die über die Verbindungselemente (18, 20, 22) mit dieser verbundene Grundplatte (24) erfolgt, die ihrerseits flächig auf dem Schwellenabschnitt aufliegt.

17. Schwelle nach zumindest einem der vorhergehenden Ansprüche,
**dadurch gekennzeichnet,**
daß die Verbindungselemente (18, 20, 22) aufnehmende Aussparungen in der Grundplatte (24) derart zu einem diese sichernden Schraubelement (38) zugeordnet sind, daß bei einem Drehen der Grundplatte um 90° bzw. 180° eine Abstandsveränderung zwischen den Schwellenabschnitten (12, 14) erfolgt.

## Claims

1. A sleeper for rails of a railroad track part for rolling stock, in particular a long sleeper for receiving sections of at least three rails with where necessary an intermediate layer disposed between rail and sleeper and having damping properties, said sleeper comprising at least two sections (12, 14) connected such that said sections are movable relative to one another while retaining or substantially retaining the spacing between said rails,
**wherein**
said sections (12, 14) of the sleeper are connected by a connection (16, 50) that is elastically mounted relative to the sections and more softly in the vertical direction than in the horizontal direction.

2. A sleeper according to Claim 1,
**wherein**
the connection comprises a plate (16) which in turn is connected via elastic intermediate layers (34, 36) to connecting elements (18, 20, 22) projecting indirectly or directly from the sleeper sections (12, 14).

3. A sleeper according to Claim 1 or Claim 2,
**wherein**
the connecting elements (18, 20, 22) project from sole plates (24) that in turn are connected to the sleeper sections (12, 14) preferably by bolt elements (78) securing the plate (16) connecting said sleeper sections (12, 14).

4. A sleeper according to at least one of the preceding Claims,
**wherein**
the connecting elements (18, 20, 22) each comprise an upper section (30, 32) having a cylindrical form and surrounded circumferentially by the elastic intermediate layer (34, 36) such as elastomer, and a lower section (26, 28) of smaller diameter connected to one of the sole plates (24).

5. A sleeper according to at least one of the preceding Claims,
**wherein**
the lower section (24, 26) of shoulder type of the connecting element (18, 20, 22) is bolted, pressed or inserted into the sole plate (24).

6. A sleeper according to at least one of the preceding Claims,
**wherein**
the plate (16) connecting the sleeper sections (14) is subjected via bolt elements (38) to a force introduced in the direction of the sleeper, with elastic support being provided between the upper side of said plate and said bolt element (38).

7. A sleeper according to at least one of the preceding Claims,
**wherein**
the bolt element (38) is surrounded by a sleeve (84) preferably eccentrically designed in some areas and using which a variable spacing capacity of the sleeper sections (12, 14) is provided.

8. A sleeper according to at least one of the preceding Claims,
**wherein**
the plate (16) securing the connection between the sleeper sections (12, 14) surrounds the sleeve (84) with a spacing.

9. A sleeper according to at least one of the preceding Claims,
**wherein**
the elastic intermediate layer (34, 36) on the plate (16) and/or on the upper section (30, 32) of the connecting element (18, 20,22) is vulcanized on.

10. A sleeper according to Claim 1 at least,
**wherein**
the connection comprises parallel plates (50, 52) of which one plate (50) on the sleeper side connects the sleeper sections (12) and is supported elastically in relation to both the sleeper sections and to plates (52) each associated with one of the sleeper sections and facing away from said sleeper.

11. A sleeper according to Claim 10 at least,
**wherein**
the plates (50, 52) are passed through by bolt elements (78) that introduce forces into said plates in the direction of the sleepers.

12. A sleeper according to at least one of the preceding Claims,
**wherein**
the bolt element (78) is surrounded by a sleeve (82) against which the plate (50) connecting the sleeper sections (12) is elastically supported.

13. A sleeper according to at least one of the preceding Claims,
**wherein**
between facing surfaces between the sleeper-side plate (50) and the plates (52) facing away from the sleeper chambers (62, 64) are provided for receiving elastic inserts (54, 58).

14. A sleeper according to Claim 13 at least,
**wherein**
the elastic inserts (54, 58) project from a holder (72) that extends into a recess such as a hole (76) in one of the plates, preferably the sleeper-side plate (50).

15. A sleeper according to at least one of the preceding Claims,
**wherein**
elastic inserts (56, 60) extend between facing surfaces of the sleeper-side plate (50) and the sleeper sections (12) and project in turn from a holder that extends section by section in a recess such as a hole in the sleeper-side plate (50).

16. A sleeper according to at least one of the preceding Claims,
**wherein**
a cap (88) is screwable onto a sleeve, via which cap a force in the direction of the sleeper section (12, 14) is directed into the connecting plate (16) and into the sole plate (24) connected therewith by the connecting elements (18, 20, 22), said sole plate in its turn resting on the sleeper section in flat contact.

17. A sleeper according to at least one of the preceding Claims,
**wherein**
the recesses receiving the connecting elements (18, 20, 22) in the sole plate (24) are assigned to a bolt element (38) securing said sole plate in such a way that when the latter is rotated by 90° or 180° a change in the spacing results between the sleeper sections (12, 14).

## Revendications

1. Traverse portant des rails d'une superstructure pour véhicules ferroviaires, en particulier traverse allongée pour recevoir des parties d'au moins trois rails avec, le cas échéant, montage entre le rail et la traverse d'une couche intermédiaire possédant des propriétés d'amortissement, la traverse étant composée d'au moins deux parties (12, 14) reliées entre elles de manière à pouvoir se déplacer tout en maintenant totalement ou presque la distance existant entre les rails,
caractérisée en ce que
les parties (12, 14) de la traverse sont reliées par une liaison (16, 50) montée élastiquement par rapport à ces parties, et plus souple en direction verticale qu'en direction horizontale.

2. Traverse selon la revendication 1,
caractérisée en ce que
la liaison comprend une plaque (16) qui elle-même est reliée par des couches intermédiaires élastiques (34, 36) à des éléments de liaison (18, 20, 22) partant directement ou indirectement des parties (12, 14) de la traverse.

3. Traverse selon la revendication 1 ou 2,
caractérisée en ce que
les éléments de liaison (18, 20, 22) partent de plaques de base (24) qui elles-mêmes sont reliées aux parties de traverse (12, 14) de préférence par les éléments filetés (78) maintenant la plaque (16) reliant les parties (12, 14) de la traverse.

4. Traverse selon au moins une des revendications précédentes,
caractérisée en ce que
les éléments de liaison (18, 20, 22) sont constitués chacun d'une partie supérieure (30, 32) en forme de cylindre entouré périphériquement par la couche intermédiaire (34, 36) élastique, en élastomère par exemple, et d'une partie inférieure (26, 28) de diamètre plus faible et reliée à une des plaques de base (24).

5. Traverse selon au moins une des revendications précédentes,
caractérisée en ce que
la partie inférieure (24, 26) de l'élément de liaison (18, 20, 22), en forme d'embout, est vissée, sertie ou emmanchée dans la plaque de base (24).

6. Traverse selon au moins une des revendications précédentes,
caractérisée en ce que
la plaque (16) reliant les parties (14) de la traverse subit par l'intermédiaire d'éléments filetés (38) une force dirigée vers la traverse, un appui élastique étant intercalé entre la face supérieure de la plaque et l'élément fileté (38).

7. Traverse selon au moins une des revendications précédentes,
caractérisée en ce que
l'élément fileté (38) est entouré de préférence d'une douille (84) localement excentrée (84) permettant de faire varier la distance séparant les parties (12, 14) de la traverse.

8. Traverse selon au moins une des revendications précédentes,
caractérisée en ce que
la plaque (16) qui assure la liaison entre les parties (12, 14) de la traverse entoure à une certaine distance la douille (84).

9. Traverse selon au moins une des revendications précédentes,
caractérisée en ce que
la couche intermédiaire élastique (34, 36) est vulcanisée sur la plaque (16) et/ou sur la partie supérieure (30, 32) de l'élément de liaison (18, 20, 22).

10. Traverse selon au moins la revendication 1,
caractérisée en ce que
la liaison comprend des plaques (50, 52) parallèles entre elles, dont la plaque (50) située du côté de la traverse relie les parties (12) de celle-ci et s'appuie élastiquement sur ces parties ainsi que sur des plaques (52) situées du côté opposé à la traverse et associées chacune à une des parties de la traverse.

11. Traverse selon au moins la revendication 10,
caractérisée en ce que
les plaques (50, 52) sont traversées par des éléments filetés (78) qui introduisent dans les plaques des forces en direction des traverses.

12. Traverse selon au moins l'une des revendications précédentes,
caractérisée en ce que
l'élément fileté (78) est entouré d'une douille (82) sur laquelle s'appuie élastiquement la plaque (50) reliant les parties (12) de la traverse.

13. Traverse selon au moins l'une des revendications précédentes,
caractérisée en ce que
les faces en regard que présentent respectivement la plaque (50) située près de la traverse et la plaque (52) éloignée de la traverse sont constituées d'évidements (62, 64) servant à loger des inserts élastiques (54, 58).

14. Traverse selon au moins la revendication 13,
caractérisée en ce que
les inserts élastiques (54, 58) partent d'un support (72) pénétrant dans un évidement tel qu'un perçage (76) pratiqué dans une des plaques, de préférence la plaque (50) située du côté de la traverse.

15. Traverse selon au moins l'une des revendications précédentes,
caractérisée en ce qu'
entre les faces en regard de la plaque (50) proche de la traverse et les parties (12) de la traverse se trouvent des inserts élastiques (56, 60) qui partent chacun d'un support occupant localement un évidement, tel qu'un alésage, de la plaque (50) du côté de la traverse.

16. Traverse selon au moins l'une des revendications précédentes,
caractérisée en ce que
sur la douille (82) peut être vissé un capot (88) par l'intermédiaire duquel une force dirigée vers la partie (12, 14) de la traverse est appliquée à la plaque de liaison (16) et à la plaque de base (24) qui est reliée à celle-ci par les éléments de liaison (18, 20, 22) et qui elle-même repose à plat sur la partie de traverse.

17. Traverse selon au moins l'une des revendications précédentes,
caractérisée en ce que
des évidements recevant les éléments de liaison (18, 20, 22) et pratiqués dans la plaque de base (24) sont associés à un élément fileté (38) maintenant la plaque de manière qu'une rotation de la plaque de base de 90° et 180° respectivement fait varier la distance entre les parties (12, 14) de la traverse.
